# EUROPÄISCHE PATENTSCHRIFT

(11) **EP 2 423 424 B1**
(45) Veröffentlichungstag und Bekanntmachung des Hinweises auf die Patenterteilung: **27.04.2016**
(21) Anmeldenummer: 11178707.3
(22) Anmeldetag: 24.08.2011
(51) Int. Cl.: E06B 3/30, E06B 7/23

(54) **Fenster mit verbesserter Isolierung**
Window with improved insulation
Fenêtre dotée d'une isolation améliorée

(30) Priorität: 24.08.2010 DE 102010035347
(43) Veröffentlichungstag der Anmeldung: 29.02.2012
(73) Patentinhaber: Schindler Fenster + Fassaden GmbH, 93426 Roding (DE)
(72) Erfinder: Lankes, Gottfried, 93185 Michelsneukirchen (DE); Drexler, Martin, 93167 Falkenstein (DE)
(74) Vertreter: 2s | ip Schramm Schneider Patentanwälte Rechtsanwälte

(56) Entgegenhaltungen:
- AT-U1- 10 584
- DE-A1-102004 049 120

## Beschreibung

### Gebiet der Erfindung

Die Erfindung betrifft ein Holz- und Metall- bzw. Kunststofffenster mit zumindest einem Flügelrahmen und einem Blendrahmen. Der Flügelrahmen umfasst eine Flügelrahmeninnenschale, welche Holz und eine Flügelrahmenaußenschale, welche Metall oder Kunststoff aufweist. Der Blendrahmen umfasst eine Blendrahmeninnenschale aus Holz und eine Blendrahmenaußenschale aus Metall oder Kunststoff.

### Hintergrund der Erfindung

Holz- und Metallfenster der genannten Art sind im Stand der Technik bekannt. Das Prinzip des Holz- und Alumiriiumfensters vereint auf vorteilhafte Weise die positiven Eigenschaften eines Aluminiumfensters mit den positiven Eigenschaften eines Holzfensters. Dadurch, dass das Fenster wetterseitig im Wesentlichen aus Aluminium besteht, kann ein im Wesentlichen wetterbeständiges Fenster bereitgestellt werden, während die vom Innenraum aus sichtbaren, aus Holz gefertigten Fensterteile einen natürlichen Eindruck des Fensters vermitteln und sich positiv auf die Innenraumgestaltung auswirken.

Bei dem aus der DE 10 2004 049 120 A1 bekannten Holz- und Aluminiumfenster weist der Flügelrahmen eine innen liegenden Flügelrahmeninnenschale auf, welche mit der Flügelrahmenaußenschale verbunden ist. Mit der Flügelrahmenaußenschale wird zusammen mit einer auf die Außenseite der Glasscheibe wirkenden Gummilippe die Glasscheibe gegen eine Gummilippe der Flügelrahmeninnenschale gedrückt und dadurch im Flügelrahmen gehalten. Dabei ist die Flügelrahmenaußenschale im geschlossenen Zustand des Fensters von außen und von innen im Wesentlichen nicht sichtbar.

Die Flügelrahmenaußenschale wirkt hierbei gleichzeitig bei der thermischen Trennung der Fensteraußenseite von der Fensterinnenseite mit. Um die Dämmeigenschaften zwischen dem Blendrahmen und dem Flügelrahmen weiter zu verbessern, ist im Stand der Technik bekannt, am Blendrahmen eine zusätzliche Gummilippe vorzusehen, welche bei geschlossenem Fenster den Flügelrahmen berührt und so den Hohlraum, welcher bei geschlossenem Fenster zwischen Flügelrahmen und Blendrahmen gebildet wird, in zwei Hohlräume unterteilt und diese im Wesentlichen thermisch voneinander trennt.

Aus der AT 010 584 U1 sind ein Flügelrahmen und ein Blendrahmen für ein Fenster bekannt. Der Flügelrahmen weist eine Flügelrahmeninnenschal und eine Flügelrahmenaußenschale auf, zwischen denen eine Dämmung angeordnet ist. Der Blendrahmen weist eine Blendrahmeninnenschale und eine Blendrahmenaußenschale auf, zwischen denen eine Dämmung angeordnet ist. An der Dämmung des Blendrahmens ist zudem eine Blendrahmendichtung angeordnet. An der Flügelrahmeninnenschale ist eine Flügelrahmendichtung angeordnet.

Solche aus dem Stand der Technik bekannten Holz- und Aluminiumfenster erfüllen allerdings zukünftige Anforderungen hinsichtlich des Wärmedurchgangskoeffizienten im Bereich des Rahmens nicht mehr ohne weiteres, so dass wärmetechnische Verbesserungen wünschenswert sind.

### Aufgabe der Erfindung

Aufgabe der vorliegenden Erfindung ist es daher, ein Fenster bereitzustellen, welches verbesserte Isolationseigenschaften gegenüber dem aus dem Stand der Technik bekannten Holz- und Aluminiumfenstern, insbesondere im Bereich des Rahmens aufweist.

### Erfindungsgemäße Lösung

Diese Aufgabe wird durch einen erfindungsgemäßen Flügelrahmen, einen Blendrahmen sowie ein Holz- und Metallfenster nach den unabhängigen Ansprüchen gelöst. Vorteilhafte Ausgestaltungen sind in den jeweiligen abhängigen Ansprüchen angegeben.

Demnach wird durch die Erfindung ein Flügelrahmen für ein Fenster bereitgestellt, wobei der Flügelrahmen mindestens eine Flügelrahmeninnenschale und eine Flügelrahmenaußenschale aufweist, wobei die Flügelrahmeninnenschale im Wesentlichen Holz oder Kunststoff aufweist und wobei die Flügelrahmenaußenschale im Wesentlichen Metall, vorzugsweise Leichtmetall, besonders bevorzugt Aluminium aufweist. An der Flügelrahmeninnenschale ist ein umlaufendes Flügelprofil, welches im Wesentlichen Kunststoff aufweist, angeordnet. Die Flügelmitteldichtung ist als Hohlprofil ausgestaltet, welches eine Anzahl von Hohlräumen und eine Anzahl das Hohlprofil versteifende Stege aufweist. Durch die Hohlräume wird die Isoliereigenschaft der Flügelmitteldichtung verbessert, was eine weitere Verbesserung der Isoliereigenschaft des Fensters im Bereich des Rahmens bewirkt. Über das Flügelprofil ist die Flügelrahmeninnenschale mit der Flügelrahmenaußenschale verbindbar. Das Flügelprofil ist dabei so ausgestaltet, dass die Flügelrahmeninnenschale von der Flügelrahmenaußenschale thermisch getrennt wird. Die Flügelrahmenaußenschale ist zudem im Wesentlichen außerhalb der Außenseite der Fensterscheibe angeordnet. Eine an einem Blendrahmen angeordnete Rahmenmitteldichtung, welche vorzugsweise isolierendes und elastisches Material aufweist, berührt bei geschlossenem Fenster den Flügelrahmen. Das umlaufende Flügelprofil ist einteilig und als eine Anzahl von Hohlräumen aufweisendes Hohlprofil ausgestaltet. An dem Flügelprofil ist eine Flügelmitteldichtung angeordnet, welche vorzugsweise isolierendes und elastisches Material aufweist.

Die Anordnung der Flügelmitteldichtung an dem Flügelrahmen erfolgt derart, dass sie bei geschlossenem Fenster einen Blendrahmen berührt.

Mit dem Flügelprofil wird eine besonders gute thermische Trennung des Flügelrahmenaußenschales, welcher beispielsweise aus Aluminium gefertigt sein kann, von der Flügelrahmeninnenschale erreicht, bei gleichzeitig gutem Schutz des Flügelrahmens vor wetterbedingten Einflüssen durch den Flügelrahmenaußenschale. Durch die Schutzwirkung des Flügelrahmenaußenschales können raumseitig eine Vielzahl verschiedener Holzarten für die Herstellung der Flügelrahmeninnenschale verwendet werden. Dadurch, dass die Flügelrahmenaußenschale im Wesentlichen außerhalb der Außenseite der Fensterscheibe angeordnet ist, sind jene Rahmenbestandteile des Flügelrahmens, welche eine hohe Wärmeleitfähigkeit aufweisen, soweit wie möglich von der Innenseite des Fensters entfernt angeordnet. In einer bevorzugten Ausführungsform ist die Flügelmitteldichtung an dem Flügelprofil angeordnet und mit dem Flügelprofil so verbunden, dass sie bei geschlossenem Fenster den Blendrahmen berührt. Durch die Flügelmitteldichtung werden im Wesentlichen zwei umlaufende Hohlräume, ein äußerer Hohlraum und ein innerer Hohlraum, zwischen dem Flügelrahmen und einem Blendrahmen gebildet, welche von der Flügelmitteldichtung im Wesentlichen thermisch voneinander getrennt werden. Die Isoliereigenschaft eines Holz- und Aluminiumfensters kann so noch weiter verbessert werden.

Als vorteilhaft hat es sich erwiesen, die Flügelmitteldichtung so an dem Flügelprofil anzuordnen, dass bei geschlossenem Fenster die Flügelmitteldichtung den Blendrahmen außerhalb der Mittelachse des Blendrahmens berührt. Dadurch wird gewährleistet, dass die im äußeren Hohlraum befindliche Luft nicht an den Flügelrahmeninnenschale gelangen kann.

In einer Ausführungsform der Erfindung kann die Flügelrahmenaußenschale so angeordnet sein, dass er bei geschlossenem Fenster von außen sichtbar ist. Die Flügelrahmenaußenschale kann so teilweise in die Fensteroberfläche hineinragen, sodass zusammen mit einer an der Flügelrahmenaußenschale angeordnete und auf die Fensteroberfläche wirkende Gummilippe ein besonders stabiler Flügelrahmen bereit gestellt werden kann. Zudem wird dadurch die Fensterscheibe besonders stabil und fest in dem Flügelrahmen gehalten.

Durch das umlaufende Flügelprofil wird zusätzlich auch die Isoliereigenschaft des Flügelprofils verbessert, so dass zusammen mit der Flügelmitteldichtung ein Fenster bereitgestellt werden kann, welches über besonders gute Isoliereigenschaften im Bereich des Rahmens verfügt. Das Flügelprofil kann mit Exzenterklipsteilen an der Flügelrahmeninnenschale und mit Drehhaltern an der Flügelrahmenaußenschale befestigt sein. Durch die Exzenterklipsteile und die Drehhalter wird zum einen gewährleistet, dass die Flügelrahmenaußenschale über das Flügelprofil fest mit der Flügelrahmeninnenschale verbunden ist. Zum anderen können Spannungen an der Flügelrahmenaußenschale bzw. Flügelrahmeninnenschale, sowie an dem Flügelprofil selbst, die durch thermische Längenausdehnungen entstehen können, kompensiert werden.

Gegenstand der Erfindung ist auch ein Blendrahmen, welcher mindestens eine Blendrahmeninnenschale und eine Blendrahmenaußenschale aufweist, wobei die Blendrahmeninnenschale im Wesentlichen Holz oder Kunststoff aufweist, und wobei die Blendrahmenaußenschale im Wesentlichen Metall, vorzugsweise Leichtmetall, besonders bevorzugt Aluminium aufweist. An der Blendrahmeninnenschale ist ein umlaufendes Blendrahmenprofil angeordnet, welches im Wesentlichen Kunststoff aufweist. Das Blendrahmenprofil ist einteilig und als eine Anzahl von Hohlräumen aufweisendes Hohlprofil ausgestaltet. Die Isoliereigenschaft des Blendrahmenprofils kann dadurch zusätzlich verbessert werden. Über das Blendrahmenprofil wird die Blendrahmeninnenschale mit der Blendrahmenaußenschale verbunden. Zudem ist das Blendrahmenprofil ausgestaltet, um die Blendrahmeninnenschale von der Blendrahmenaußenschale thermisch zu trennen. Es ist eine Rahmenmitteldichtung vorzusehen, welche vorzugsweise isolierendes und elastisches Material aufweist und welche an dem Blendrahmenprofil angeordnet ist und mit diesem verbunden ist.

Mit der Blendrahmenaußenschale, welcher z.B. aus Aluminium gefertigt sein kann, wird der gesamte Blendrahmen wetterseitig vor Umwelteinflüssen geschützt, während das Rahmenprofil für die notwendige Isolierung zwischen der Blendrahmenaußenschale und der Blendrahmeninnenschale sorgt.

Vorteilhaft ist es, die Rahmenmitteldichtung so an dem Blendrahmenprofil anzuordnen, dass sie bei geschlossenem Fenster einen Flügelrahmen berührt.

Besonders vorteilhaft ist es, die Rahmenmitteldichtung so anzuordnen, dass sie bei geschlossenem Fenster den Flügelrahmen außerhalb der Mittelachse des Flügelrahmens berührt. Durch die Rahmenmitteldichtung wird der sich im geschlossenen Zustand des Fensters zwischen dem Blendrahmen und dem Flügelrahmen bildende Hohlraum in einen äußeren Hohlraum und einen inneren Hohlraum unterteilt, wobei der äußere Hohlraum vom inneren Hohlraum durch die Rahmenmitteldichtung thermisch voneinander getrennt ist. Dadurch, dass die Rahmenmitteldichtung den Flügelrahmen außerhalb der Mittelachse des Flügelrahmens berührt, wird zudem gewährleistet, dass die sich in dem äußeren Hohlraum befindliche Luft weder an die Blendrahmeninnenschale noch an eine Flügelrahmeninnenschale gelangen kann.

Das Blendrahmenprofil kann mit Rahmenklipsteilen an der Blendrahmeninnenschale und an der Blendrahmenaußenschale befestigt sein, so dass temperaturbedingte Längenausdehnungen der Blendrahmenaußenschale bzw. der Blendrahmeninnenschale sowie des Hohlprofils kompensiert werden können.

Durch die Erfindung wird insbesondere auch ein Holz- und Metallfenster bereitgestellt, welches zumindest einen erfindungsgemäßen Flügelrahmen und einen erfindungsgemäßen Blendrahmen aufweist. Die Flügelmitteldichtung des Flügelrahmens kann derart an dem Flügelprofil angeordnet sein und die Rahmenmitteldichtung des Blendrahmens kann derart an dem Blendrahmenprofil angeordnet sein, dass sie bei geschlossenem Fenster zusammen mit dem Flügelprofil und dem Blendrahmen einen umlaufenden Hohlraum bilden, welcher einen äußeren Hohlraum von einem inneren Hohlraum thermisch und weitgehend luftdicht trennt. Der sich bei einem geschlossenen Fenster zwischen dem Blendrahmen und dem Flügelrahmen bildenden Hohlraum wird dadurch in besonders einfacher Weise in drei Hohlräume unterteilt, wobei der mittlere Hohlraum zusammen mit der Flügelmitteldichtung und der Rahmenmitteldichtung dazu dient, den äußeren Hohlraum vom inneren Hohlraum thermisch zu trennen. Damit wird die Isoliereigenschaft der Flügelmitteldichtung und der Rahmenmitteldichtung noch weiter verbessert.

Weitere Einzelheiten und Merkmale der Erfindung ergeben sich aus der nachfolgenden Beschreibung in Verbindung mit der Zeichnung. Dabei zeigen:
- Fig. 1: ein Fenster mit dem Profil eines erfindungsgemäßen Flügelrahmens; und
- Fig. 2: ein Fenster mit dem Profil eines erfindungsgemäßen Flügelrahmens in Verbindung mit dem Profil eines erfindungsgemäßen Blendrahmens.

### Ausführungsbeispiele

Fig. 1 zeigt ein Fenster mit einem Profil eines Flügelrahmens und einem Profil eines Blendrahmens. Der Flügelrahmen weist eine Flügelrahmeninnenschale 5 und eine Flügelrahmenaußenschale 11 auf. Die Flügelrahmeninnenschale 5 ist im vorliegenden Ausführungsbeispiel aus Holz gefertigt, kann aber auch aus anderen Materialien gefertigt sein.

Die Flügelrahmenaußenschale 11 ist aus Metall, vorzugsweise aus Aluminium gefertigt, kann aber auch aus einem anderen wetterbeständigen Material, etwa aus Kunststoff sein. Metall, insbesondere Aluminium, bietet wetterseitig einen besonders guten Schutz vor Umwelteinflüssen. Gleichzeitig ist die Flügelrahmenaußenschale 11 aufgrund des wetterbeständigen Materials besonders wartungsarm.

Durch die Schutzwirkung der Flügelrahmenaußenschale können raumseitig eine Vielzahl unterschiedlicher Holzarten zur Herstellung der Flügelrahmeninnenschale verwendet werden, was sich positiv auf die Innenraumgestaltung auswirkt. Gleichzeitig garantiert die Flügelrahmeninnenschale aus Holz eine gute Wärmedämmung, welche, wie nachfolgend beschrieben wird, noch weiter verbessert werden kann.

An der innen liegenden umlaufenden Flügelrahmeninnenschale 5 wird ein umlaufendes Flügelprofil 14 mit Exzenterklipsteilen 3 befestigt. An dem umlaufenden Flügelprofil 14 wird wiederum eine umlaufende Flügelrahmenaußenschale, vorzugsweise mit Flügeldrehhaltern befestigt. Durch die Klipsteile und Drehhalter werden zusätzlich Spannungen, die durch thermische Längsausdehnungen entstehen können, kompensiert.

Das umlaufende Flügelprofil 14 erfüllt hierbei zwei Funktionen: zum Einen wird mit dem Flügelprofil die Flügelrahmenaußenschale 11 fest mit der Flügelrahmeninnenschale 5 verbunden, so dass eine zwischen Flügelrahmenaußenschale 11 und Flügelrahmeninnenschale 5 angeordnete Glasscheibe 9 fest und stabil gehalten wird. Zwischen Glasscheibe 9 und Flügelrahmenaußenschale 11 bzw. Flügelrahmeninnenschale 5 ist jeweils eine Verglasungsdichtung 10 bzw. eine Verglasungsdichtung 7 angeordnet. Zum Anderen dient das Flügelprofil 14 dazu, die Flügelrahmenaußenschale 11 von der Flügelrahmeninnenschale 5 thermisch zu trennen. Um diese thermische Trennung weiter zu verbessern, wird das Flügelprofil 14, wie in Fig. 1 ersichtlich, als Hohlraumprofil mit einer Anzahl von Hohlräumen und einer Anzahl von das Hohlraumprofil versteifenden Stegen ausgestaltet.

Der Flügeldrehhalter 12 kann mit mindestens einer Schraube 6 am Flügelprofil 14 befestigt werden, wobei der Schraubenkanal vorzugsweise in Nähe der Außenseite der Glasscheibe 9 angeordnet ist, um die Isoliereigenschaft des Flügelprofils so wenig wie möglich zu beeinflussen.

Als Glasscheibe 9 kann beispielsweise ein Isolierglas, eine Zweifachverglasung oder eine Dreifachverglasung, wie in Fig. 1 gezeigt, verwendet werden. Zwischen den einzelnen Glasscheiben der Dreifachverglasung ist ein Randverbund 8 angeordnet, um die einzelnen Glasscheiben der Dreifachverglasung voneinander zu beabstanden.

An dem Flügelprofil 14 ist eine umlaufende Flügelmitteldichtung 15 angeordnet und fest mit dem Flügelprofil 14 verbunden. Im geschlossenen Zustand des Fensters - der Flügelrahmen lässt sich um die in Fig. 1 gezeigte Schwenkachse 25 öffnen - wird der durch den Blendrahmen und den Flügelrahmen gebildete Hohlraum in zwei Hohlräume getrennt, wobei die Flügelmitteldichtung 15 den äußeren Hohlraum von dem inneren Hohlraum nochmals thermisch trennt. Dadurch wird vermieden, dass Luft von dem äußeren Hohlraum in den inneren Hohlraum und damit im Wesentlichen bis an die Flügelrahmeninnenschale 5 bzw. bis an die Anschlagdichtung 2 gelangen kann, womit die Isolierwirkung verbessert wird.

Der Blendrahmen weist im Wesentlichen eine Blendrahmeninnenschale 1 und eine Blendrahmenaußenschale 18 auf, wobei die Blendrahmeninnenschale ebenfalls aus Holz gefertigt ist und die Blendrahmenaußenschale 18 Metall, bevorzugt Aluminium, oder ein anderes wetterbeständiges Material, etwa Kunststoff, aufweist. Über Rahmenklipsteile 17 wird die Blendrahmenaußenschale 18 fest mit der Blendrahmeninnenschale 1 verbunden. Durch die Blendrahmenaußenschale 18 wird die Blendrahmeninnenschale 1 besonders gut vor äußeren Umwelteinflüssen geschützt, wobei die Blendrahmeninnenschale aus Holz besonders gute Isoliereigenschaften aufweist.

Die Flügelrahmenaußenschale 11 und die Blendrahmenaußenschale 18 sind hier im Wesentlichen außerhalb der Glasscheibe 9 angeordnet. Die Flügelrahmenaußenschale 11 und die Blendrahmenaußenschale 18 bilden bei geschlossenem Fenster im Wesentlichen eine bündige Oberfläche. Damit kann ein besonders ästhetischer und dünner Außenrahmen 11, 18 bereitgestellt werden, welcher gleichzeitig sämtliche hinter dem Außenrahmen 11, 18 liegenden Teile des Fensters vor äußeren Einflüssen schützt.

Zur weiteren Erhöhung der Isoliereigenschaften eines erfindungsgemäßen Fensters ist an der Blendrahmeninnenschale 1 eine Rahmenmitteldichtung 16 angeordnet, welche hier fest mit der Blendrahmeninnenschale 1 und der Blendrahmenaußenschale 18 verbunden ist. Die Rahmenmitteldichtung 16 ist hierbei so ausgestaltet, dass sie soweit in den Hohlraum zwischen Blendrahmen und Flügelrahmen hineinreicht, dass bei geschlossenem Fenster die Rahmenmitteldichtung das Flügelprofil 14 des Flügelrahmens berührt.

Zusammen mit der Flügelmitteldichtung 15, dem Flügelprofil 14 und der Blendrahmeninnenschale 1 bildet die Rahmenmitteldichtung 16 einen im Wesentlichen umlaufenden Hohlraum 32. Durch den Hohlraum 32, die Flügelmitteldichtung 15 und die Rahmenmitteldichtung 16 wird der bei geschlossenem Fenster zwischen dem Blendrahmen und dem Flügelrahmen gebildete Hohlraum in einen inneren Hohlraum 31 und einen äußeren Hohlraum 30 geteilt, wobei der mittlere Hohlraum 32 zusammen mit der Flügelmitteldichtung 15 und der Rahmenmitteldichtung 16 diese beiden Hohlräume 30, 31 thermisch voneinander trennt. Dadurch wird die thermische Trennung zwischen dem äußeren Hohlraum 30 und dem inneren Hohlraum 31 noch weiter verbessert, was sich zusätzlich positiv auf die Isoliereigenschaften des erfindungsgemäßen Fensters auswirkt.

Die thermische Trennung zwischen dem äußeren Hohlraum 30 und dem inneren Hohlraum 31 kann noch weiter verbessert werden, wenn auch die Rahmenmitteldichtung 16 als Hohlprofil, ähnlich wie die Flügelmitteldichtung 15, ausgestaltet wird.

Es ist ersichtlich, dass sowohl die Flügelmitteldichtung 15 als auch die Rahmenmitteldichtung 16 noch weiter außerhalb der Mittelachse 50 des Fensters bzw. des Flügelrahmenaußenschales angeordnet werden können, wobei das Flügelprofil 14, die Flügelmitteldichtung 15 und die Rahmenmitteldichtung 16 so auszugestalten sind, dass bei geschlossenem Fenster zwischen der Flügelmitteldichtung 15 und der Rahmenmitteldichtung 16 unter Einschluss des Flügelprofils und der Blendrahmeninnenschale ein mittlerer Hohlraum 32 gebildet wird.

Ebenso können weitere Dichtungen an der Blendrahmeninnenschale bzw. an der Flügelrahmeninnenschale angeordnet werden, um beispielsweise den zwischen der Flügelmitteldichtung 15 und der Anschlagdichtung 2 gebildeten Hohlraum in weitere thermisch voneinander getrennte Hohlräume zu unterteilen.

Fig. 2 zeigt ein Fensterprofil mit einem Profil eines erfindungsgemäßen Flügelrahmens und mit einem Profil eines erfindungsgemäßen Blendrahmens.

Der Flügelrahmen ist dabei im Wesentlichen identisch zu dem Flügelrahmen aus Fig. 1. Der Blendrahmen 1 unterscheidet sich von dem Blendrahmen nach Fig. 1 im Wesentlichen darin, dass zwischen der Blendrahmeninnenschale 1 und der Blendrahmenaußenschale 18 ein Blendrahmenprofil 19 angeordnet ist, welches im Wesentlichen Kunststoff aufweist. Über das Blendrahmenprofil 19 werden die Blendrahmeninnenschale 1 und die Blendrahmenaußenschale 18 fest miteinander verbunden, wobei das Blendrahmenprofil 19 jeweils mit Rahmenklipsteilen 17, 20 mit der Blendrahmenaußenschale 18 bzw. der Blendrahmeninnenschale 1 verbunden wird. Die Verwendung von Rahmenklipsteilen 17, 20 hat den Vorteil, dass das umlaufende Blendrahmenprofil 19 einfach auf den Blendrahmeninnenschale 1 aufgesteckt werden kann und der umlaufende Blendrahmenaußenschale 18 einfach auf das Blendrahmenprofil 19 aufgesteckt werden kann. Außerdem werden durch die Klipsteile und Drehhalter Spannungen, die durch thermische Längsausdehnungen entstehen können, kompensiert.

Wie aus Fig. 2 ersichtlich, ist auch das Blendrahmenprofil 19 als Hohlprofil, aufweisend mehrere Hohlräume und mehrere das Hohlprofil verstärkende Stege, ausgestaltet. Durch das Blendrahmenprofil 19 wird eine besonders gute thermische Isolierung zwischen der Blendrahmeninnenschale 1 und der Blendrahmenaußenschale 18 erreicht, wobei aufgrund der Ausgestaltung des Blendrahmenprofils 19 eine sichere Verbindung der Blendrahmenaußenschale 18 mit der Blendrahmeninnenschale 1 gewährleistet ist.

Im Unterschied zu dem in Fig. 1 gezeigten Profil ist die Rahmenmitteldichtung 16 nach Fig. 2 hier nicht an der Blendrahmeninnenschale 1 angeordnet sondern am Blendrahmenprofil 19. Gleichzeitig ist die Rahmenmitteldichtung 16 zur Verbesserung der Stabilität auch an der Blendrahmenaußenschale 18 befestigt. Auch hierbei bilden die Flügelmitteldichtung 15, die Rahmenmitteldichtung 16, das Flügelprofil 14 und das Blendrahmenprofil 19 einen im Wesentlichen umlaufenden Hohlraum 32, welcher einen äußeren Hohlraum 30 von einem inneren Hohlraum 31 thermisch und weitgehend luftdicht voneinander trennt.

Durch die Verwendung eines Flügelprofils 14 und eines Blendrahmenprofils 19, welche beide jeweils als Hohlprofile ausgestaltet sind, sowie die Verwendung einer Flügelmitteldichtung 15 und einer Rahmenmitteldichtung 16 wird eine im Vergleich zum Stand der Technik besonders gute thermische Isolierwirkung des Holz- und Aluminiumfensters, insbesondere im Bereich des Rahmens erreicht. Die in Fig. 1 und Fig. 2 gezeigten Klips 3, 17, 20 sowie die Flügel-Drehhalter 12 erfüllen des Weiteren den Zweck, Spannungen, die durch thermische Längenausdehnungen der Rahmenteile und/oder der Profile entstehen können, zu kompensieren.

Die in Fig. 1 und Fig. 2 gezeigten Mitteldichtungen 15, 16 sowie die Anschlagdichtung 2 können als eckvulkanisierte Mitteldichtungen bzw. Anschlagdichtung ausgebildet sein.

Insgesamt bietet das erfindungsgemäße Fenster aufgrund der raumseitigen Rahmen aus Holz und der darauf aufgebrachten Profile 14, 19 aus Kunststoff eine hohe Wärmedämmung, wobei die Profile 15, 16 und die raumseitigen Rahmenteile 1, 5 durch die außen liegenden Rahmenteile 11, 18 aus Aluminium effizient vor Witterungseinflüssen geschützt werden.

### Bezugszeichenliste

- 1: Blendrahmeninnenschale
- 2: Anschlagdichtung
- 3: Exzenterklipsteil
- 4: Schraube
- 5: Flügelrahmeninnenschale
- 6: Schraube
- 7: Verglasungsdichtung (innen)
- 8: Randverbund
- 9: Glasscheibe (z.B. Isolierglas bzw. Dreifachverglasung)
- 10: Verglasungsdichtung (außen)
- 11: Flügelrahmenaußenschale (z.B. aus Aluminium)
- 12: Flügel-Drehhalter
- 13: Schraubkanal
- 14: Flügelprofil (z.B. aus Kunststoff)
- 15: Flügelmitteldichtung
- 16: Rahmenmitteldichtung
- 17: Rahmenklipsteil kombiniert
- 18: Blendrahmenaußenschale (z.B. aus Aluminium)
- 19: Blendrahmenprofil (z.B. aus Kunststoff)
- 20: Rahmenklipsteil
- 21: Schraube
- 25: Schwenkachse
- 30: Hohlraum (außen)
- 31: Hohlraum (innen)
- 32: Hohlraum, welcher den äußeren Hohlraum vom inneren Hohlraum trennt
- 50: Mittelachse

### Bezugsrichtungen

- I: Fensterinnenseite
- A: Fensteraußenseite

## Patentansprüche

1. Flügelrahmen für ein Fenster, wobei der Flügelrahmen mindestens eine Flügelrahmeninnenschale (5) und eine Flügelrahmenaußenschale (11) aufweist, wobei die Flügelrahmeninnenschale (5) im Wesentlichen Holz aufweist und wobei die Flügelrahmenaußenschale (11) im Wesentlichen Metall oder Kunststoff aufweist, wobei eine an der Blendrahmeninnenschale (1) angeordnete Rahmenmitteldichtung (16), welche vorzugsweise isolierendes und elastisches Material aufweist, bei geschlossenem Fenster den Flügelrahmen berührt, wobei an dem Flügelrahmen eine Flügelmitteldichtung (15), welche vorzugsweise isolierendes und elastisches Material aufweist, so angeordnet ist, dass sie bei geschlossenem Fenster die Blendrahmeninnenschale (1) berührt, **dadurch gekennzeichnet, dass** an der Flügelrahmeninnenschale (5) ein umlaufendes Flügelprofil (14), welches im Wesentlichen Kunststoff aufweist, angeordnet ist, über welches die Flügelrahmeninnenschale (5) mit der Flügelrahmenaußenschale (11) verbindbar ist und welches ausgestaltet ist, die Flügelrahmeninnenschale (5) von der Flügelrahmenaußenschale (11) thermisch zu trennen, wobei sich das Flügelprofil (14) im Wesentlichen bis zur Außenseite der Fensterscheibe (9) erstreckt, wobei das Flügelprofil (14) einteilig und als eine Anzahl von Hohlräumen aufweisendes Hohlprofil ausgestaltet ist und wobei die Flügelmitteldichtung (15) an dem Flügelprofil (14) angeordnet ist.

2. Flügelrahmen nach Anspruch 1, **dadurch gekennzeichnet, dass** die Flügelmitteldichtung (15) bei geschlossenem Fenster die Blendrahmeninnenschale (1) außerhalb der Mittelachse (50) der Blendrahmeninnenschale (1) berührt.

3. Flügelrahmen nach einem der vorhergehenden Ansprüche, **dadurch gekennzeichnet, dass** die Flügelmitteldichtung (15) als Hohlprofil, aufweisend eine Anzahl von durch Stege getrennten Hohlräumen, ausgestaltet ist.

4. Flügelrahmen nach einem der vorhergehenden Ansprüche, **dadurch gekennzeichnet, dass** das Flügelprofil (14) mit Exzenterklipsteilen (3) an der Flügelrahmeninnenschale (5) und mit Drehhaltern (12) an der Flügelrahmenaußenschale (11) befestigt ist.

5. Blendrahmen für ein Fenster, wobei der Blendrahmen mindestens eine Blendrahmeninnenschale (1) und eine Blendrahmenaußenschale (18) aufweist, wobei die Blendrahmeninnenschale (1) im Wesentlichen Holz und die Blendrahmenaußenschale (18) im Wesentlichen Metall oder Kunststoff aufweist, **dadurch gekennzeichnet, dass** an der Blendrahmeninnenschale (1) ein umlaufendes Blendrahmenprofil (19), welches im Wesentlichen Kunststoff aufweist, angeordnet ist, über welches die Blendrahmeninnenschale (1) mit der Blendrahmenaußenschale (18) verbindbar ist und welches ausgestaltet ist, die Blendrahmeninnenschale (1) von der Blendrahmenaußenschale (18) thermisch zu trennen, wobei das Blendrahmenprofil (19) einteilig und als eine Anzahl von Hohlräumen aufweisendes Hohlprofil ausgestaltet ist, und wobei eine Rahmenmitteldichtung (16) an dem Blendrahmenprofil (19) angeordnet ist.

6. Blendrahmen nach Anspruch 5, **dadurch gekennzeichnet, dass** die Rahmenmitteldichtung (16) isolierendes und elastisches Material aufweist und derart an dem Blendrahmenprofil (19) angeordnet und verbunden ist, dass sie bei geschlossenem Fenster den Flügelrahmen berührt.

7. Blendrahmen nach einem der Ansprüche 5 oder 6, **dadurch gekennzeichnet, dass** die Rahmenmitteldichtung (16) bei geschlossenem Fenster den Flügelrahmen außerhalb der Mittelachse (50) des Flügelrahmens berührt.

8. Blendrahmen nach einem der Ansprüche 5 bis 7, **dadurch gekennzeichnet, dass** das Blendrahmenprofil (19) mit Rahmenklipsteilen (17, 20) an der Blendrahmeninnenschale (1) und an der Blendrahmenaußenschale (18) befestigt ist.

9. Holz- und Metall- oder Kunststofffenster mit zumindest einem Flügelrahmen nach einem der Ansprüche 1 bis 4 und mit einem Blendrahmen nach einem der Ansprüche 5 bis 8, **dadurch gekennzeichnet, dass** die Flügelmitteldichtung (15) derart an dem Flügelprofil (14) angeordnet ist und die Rahmenmitteldichtung (16) derart an dem Blendrahmenprofil (19) angeordnet ist, dass sie bei geschlossenem Fenster zusammen mit dem Flügelprofil (14) und der Blendrahmeninnenschale (1) einen umlaufenden Hohlraum (32) bilden, welcher einen äußeren Hohlraum (30) von einem Inneren Hohlraum (31) thermisch und weitgehend luftdicht trennt.

10. Holz- und Metall- oder Kunststofffenster nach dem vorhergehenden Anspruch, **dadurch gekennzeichnet, dass** die Blendrahmenaußenschale (18) so angebracht ist, dass sie im geschlossenen Zustand des Fensters im Wesentlichen nicht über das Fensterglas (9) ragt, so dass die Flügelrahmenaußenschale (11) bei geschlossenem Fenster nicht vollständig von der Blendrahmenaußenschale (18) überdeckt wird und somit von außen sichtbar bleibt.

## Claims

1. A casement for a window, the casement having at least a casement inner shell (5) and a casement outer shell (11), said casement inner shell (5) comprising essentially wood and said casement outer shell (11) comprising essentially metal or plastic, with a frame middle seal (16) preferably comprising an insulating and elastic material, being arranged on the window frame inner shell (1) contacting the casement when the window is closed, with a casement middle seal (15) preferably comprising an insulating and elastic material being arranged on the casement in such a manner that it contacts the window frame inner shell (1) when the window is closed, **characterised in that** the casement inner shell (5) has a circumferential casement profile (14) arranged thereon, essentially comprising plastic, and via which the casement inner shell (5) is connectable to the casement outer shell (11) and which is configured to thermally separate the casement inner shell (5) from the casement outer shell (11), said casement profile (14) extending essentially to the outer side of the window pane (9), the casement profile (14) being configured as a single piece in the form of a hollow section having a number of cavities formed therein, and the casement middle seal (15) being arranged on the casement profile (14).

2. The casement as claimed in claim 1, **characterised in that** the casement middle seal (15) contacts the window frame inner shell (1) outside the centre axis 50 of the window frame inner shell (1).

3. The casement as claimed in any of the preceding claims, **characterised in that** the casement middle seal (15) is configured as a hollow section having a number of cavities separated by lands.

4. The casement as claimed in any of the preceding claims, **characterised in that** the casement profile (14) is fastened to the casement inner shell (5) by means of eccentric clip fasteners (3) and is fastened to the casement outer shell (11) by means of rotary holders (12).

5. A window frame for a window, the window frame comprising at least a window frame inner shell (1) and a window frame outer shell (18), said window frame inner shell (1) comprising essentially wood and said window frame outer shell (18) comprising essentially metal or plastic, **characterised in that** on the window frame inner shell (1) a circumferential window frame profile (19) is arranged which comprising essentially plastic and via which the window frame inner shell (1) is connectable to the window frame outer shell (18) and which is configured to thermally separate the window frame inner shell (1) from the window frame outer shell (18), said window frame profile (19) being configured as a single piece in the form of a hollow section having a number of cavities formed therein, and a frame middle seal (16) being arranged on the window frame profile (19).

6. The window frame as claimed in claim 5, **characterised in that** the frame middle seal (16) comprising an insulating and elastic material and being arranged on, and connected to, the window frame profile (19) in such a manner that it contacts the casement when the window is closed.

7. The window frame as claimed in any one of claims 5 or 6, **characterised in that** the frame middle seal (16) contacts the casement outside the central axis (50) of the casement when the window is closed.

8. The window frame as claimed in any one of claims 5 to 7, **characterised in that** the window frame profile (19) is fastened to the window frame inner shell (1) and to the window frame outer shell (18) by means of frame clip fasteners (17, 20).

9. A wood and metal/plastic window having at least one casement as claimed in any one of claims 1 to 4 and having a window frame as claimed in any one of claims 5 to 8, **characterised in that** the casement middle seal (15) is arranged on the casement profile (14) and the frame middle seal (16) is arranged on the window frame profile (19) in such a manner that when the window is closed they respectively cooperate with the casement profile (14) and with the window frame inner shell (1) to form a circumferential cavity (32) that separates an outer cavity 30 from an inner cavity (31) thermally and in an essentially air-tight manner.

10. The wood and metal/plastic window as claimed in the preceding claim, **characterised in that** the window frame outer shell (18) is mounted in such a manner that it basically does not protrude over the window glass (9) when the window is in a closed condition, such that the casement outer shell (11) is not entirely covered by the window frame outer shell (18) and remains visible from outside when the window is closed.

## Revendications

1. Cadre de vantail pour une fenêtre, le cadre de vantail présentant au moins une coque intérieure de cadre de vantail (5) et une coque extérieure de cadre de vantail (11), la coque intérieure de cadre de vantail (5) présentant essentiellement du bois et la coque extérieure de cadre de vantail (11) présentant essentiellement du métal ou de la matière plastique, un joint médian de dormant (16), lequel est disposé sur la coque intérieure de dormant (1) et présente de préférence de la matière isolante et élastique, touchant le cadre de vantail lorsque la fenêtre est fermée, un joint médian de vantail (15), lequel présente de préférence de la matière isolante et élastique, étant disposé sur le cadre de vantail de telle sorte qu'il touche la coque intérieure de dormant (1) lorsque la fenêtre est fermée, **caractérisé en ce que** sur la coque intérieure de cadre de vantail (5) est disposé un profil de vantail circonférentiel (14) présentant essentiellement de la matière plastique par l'intermédiaire duquel la coque intérieure de cadre de vantail (5) peut être unie à la coque extérieure de cadre de vantail (11) et qui est conçu pour séparer thermiquement la coque intérieure de cadre de vantail (5) de la coque extérieure de cadre de vantail (11), le profil de vantail (14) s'étendant essentiellement jusqu'au côté extérieur de la vitre de fenêtre (9), le profil de vantail (14) étant réalisé en une seule pièce et sous forme de profil creux présentant une pluralité de cavités, et le joint médian de vantail (15) étant disposé sur le profil de vantail (14).

2. Cadre de vantail selon la revendication 1, **caractérisé en ce que** le joint médian de vantail (15) touche la coque intérieure de dormant (1) à l'extérieur de l'axe central (50) de ladite coque intérieure de dormant (1) lorsque la fenêtre est fermée.

3. Cadre de vantail selon l'une quelconque des revendications précédentes, **caractérisé en ce que** le joint médian de vantail (15) est réalisé sous forme de profil creux présentant une pluralité de cavités séparées par des parties pleines.

4. Cadre de vantail selon l'une quelconque des revendications précédentes, **caractérisé en ce que** le profil de vantail (14) est fixé à la coque intérieure de cadre de vantail (5) à d'aide d'éléments clipsés à excentrique (3) et à la coque extérieure de cadre de vantail (11) à l'aide de supports rotatifs (12).

5. Dormant pour une fenêtre, le dormant présentant au moins une coque intérieure de dormant (1) et une coque extérieure de dormant (18), la coque intérieure de dormant (1) présentant essentiellement du bois et la coque extérieure de dormant (18) présentant essentiellement du métal ou de la matière plastique, **caractérisé en ce que** sur la coque intérieure de dormant (1) est disposé un profil de dormant circonférentiel (19) présentant essentiellement de la matière plastique par l'intermédiaire duquel la coque intérieure de dormant (1) peut être unie à la coque extérieure de dormant (18) et qui est conçu pour séparer thermiquement la coque intérieure de dormant (1) de la coque extérieure de dormant (18), le profil de dormant (19) étant réalisé en une seule pièce et sous forme de profil creux présentant une pluralité de cavités, et un joint médian de dormant (16) étant disposé sur le profil de dormant (19).

6. Dormant selon la revendication 5, **caractérisé en ce que** le joint médian de dormant (16) présente de la matière isolante et élastique et qu'il est disposé sur le profil de dormant (19) et uni à celui-ci de telle sorte qu'il touche le cadre de vantail lorsque la fenêtre est fermée.

7. Dormant selon l'une quelconque des revendications 5 ou 6, **caractérisé en ce que** le joint médian de dormant (16) touche le cadre de vantail à l'extérieur de l'axe central (50) dudit cadre de vantail lorsque la fenêtre est fermée.

8. Dormant selon l'une quelconque des revendications 5 à 7, **caractérisé en ce que** le profil de dormant (19) est fixé à la coque intérieure de dormant (1) et à la coque extérieure de dormant (18) à d'aide d'éléments clipsés de dormant (17, 20).

9. Fenêtre en bois et en métal ou plastique avec au moins un cadre de vantail selon l'une quelconque des revendications 1 à 4 et avec un dormant selon l'une quelconque des revendications 5 à 8, **caractérisée en ce que** le joint médian de vantail (15) est disposé de telle sorte sur le profil de vantail (14) et que le joint médian de dormant (16) est disposé de telle sorte sur le profil de dormant (19) qu'ils forment, lorsque la fenêtre est fermée, ensemble avec le profil de vantail (14) et la coque intérieure de dormant (1) une cavité circonférentielle (32) qui sépare thermiquement et de manière sensiblement étanche à l'air une cavité extérieure (30) d'une cavité intérieure (31).

10. Fenêtre en bois et en métal ou plastique selon la revendication précédente, **caractérisé en ce que** la coque extérieure de dormant (18) est installée de manière à ne pas dépasser essentiellement du verre de fenêtre (9) lorsque la fenêtre est à l'état fermé de sorte que la coque extérieure de cadre de vantail (11) ne se trouve pas complètement recouverte par la coque extérieure de dormant (18) lorsque la fenêtre est fermée, restant ainsi visible de l'extérieur.
